# EUROPÄISCHE PATENTSCHRIFT

(11) **EP 1 860 978 B1**
(45) Veröffentlichungstag und Bekanntmachung des Hinweises auf die Patenterteilung: **25.05.2011**
(21) Anmeldenummer: 06704759.7
(22) Anmeldetag: 20.03.2006
(51) Int. Cl.: A47C 17/20, A47C 17/04

(54) **Überzug für die Liegefläche eines Liegemöbels**
Cover for the lying surface of a reclining furniture
Housse pour la surface de couchage d'un meuble de repos

(30) Priorität: 21.03.2005 AT 4712005; 17.03.2006 AT 4542006
(43) Veröffentlichungstag der Anmeldung: 05.12.2007
(73) Patentinhaber: Wiberg, Ole, Ramsgate, Kent CT11 9TR (GB)
(72) Erfinder: Wiberg, Ole, Ramsgate, Kent CT11 9TR (GB)
(74) Vertreter: Rippel, Andreas
(86) Internationale Anmeldenummer: PCT/AT2006/000118
(87) Internationale Veröffentlichungsnummer: WO 2006/099646

(56) Entgegenhaltungen:
- BE-A- 476 986
- DE-C- 712 060
- US-A- 2 223 261
- US-A- 3 798 686
- US-A- 3 965 504
- US-A- 4 063 319
- US-A- 4 694 515

## Beschreibung

Die Erfindung bezieht sich auf einen Überzug für die Liegefläche eines Liegemöbels.

Hochwertige Betten weisen heute zwei Matratzen auf, nämlich eine härtere unten und eine weichere oben. Die obere Matratze wird auch oft "Komfortmatratze" genannt. Die obere weichere Matratze gibt dem Körper in der Schlafstellung eine Unterstützung über eine größere Fläche. Diese Kombination von hart und weich wird von den meisten Experten als die ideale Lösung angesehen.

Aus hygienischen Gründen ist es üblich, die Liegefläche eines Bettes oder eines in ein Liegemöbel umwandelbaren Sitzmöbels mit einem Laken zu überdecken. Bei umwandelbaren Sitzmöbeln oder sogenannten Liegen wird dadurch auch der Möbelstoff geschont.

Das Überziehen mit einem Laken ist verhältnismäßig umständlich, da es von mehreren Seiten her gezogen werden muß. Es wurden daher schon Vorschläge gemacht, das Beziehen mit einem Laken zu vereinfachen. Insbesondere wurde vorgeschlagen, das Laken, eventuell mit einer Unterlage, bei Nichtgebrauch auf einem Selbstroller aufzurollen. Solche Vorschläge wurden auch schon in die Praxis umgesetzt.

Die Erfindung hat es sich zum Ziel gesetzt einen Überzug zu schaffen, der einfacher als bisher zu handhaben ist. Erreicht wird dies dadurch, dass die weiche Schicht eine einem Zusammenrollen entgegenstehende Elastizität aufweist, so dass die Schicht nach dem Zusammenrollen mit dem Laken sich selbsttätig über die Liegefläche aufrollt.

Die Rolle eines erfindungsgemäßen Überzuges wird z.B. durch ein Band oder dergleichen zusammengehalten und rollt sich nach dem Öffnen des Bandes selbsttätig samt dem Laken auf und legt sich über die Liegefläche. Das Laken kann dabei durch einen Klettverschluß, Druckknöpfe oder ähnliche leicht zu lösende Verbindungsmittel mit der weichen Schicht verbunden sein.

Die weiche Schicht besteht im allgemeinen aus zwei Materialien, nämlich oben ein Fibermaterial und unten ein Schaumstoff bzw. Gummi oder Polyäther.

Unterlagen aus Schaumstoff oder dergleichen, die selbsttätig aufrollen, sind bereits bekannt. Diese Unterlagen werden z.B. beim Campieren auf den Boden gelegt, sie sind jedoch nicht mit einem Laken verbunden. Das Überziehen eines Bettes mit einem Laken würde mit solchen Unterlagen daher nicht erleichtert werden.

Weitere Merkmale der Erfindung sind in Unteransprüchen im Zusammenhang mit der Figurenbeschreibung hervorgehoben.

Nachstehend ist die Erfindung anhand von in den Zeichnungen dargestellten Ausführungsbeispielen näher beschrieben, ohne auf diese Beispiele beschränkt zu sein. Dabei zeigen:
- Fig. 1: in schaubildlicher Ansicht ein Bett bzw. eine Liege, das bzw. die mit einem erfindungsgemäßen Überzug versehen ist;
- Fig. 2: eine teilweise Ansicht auf eine Überzugsrolle, wobei am Ende eine Stange aufgehängt ist;
- Fig. 3: einen teilweisen Längsschnitt durch das Ende eines solchen Überzuges.

Gemäß Fig. 1 ist auf einem Bettgestell 31 eine Matratze 32 aufgelegt. Das Bettgestell 31 ist mit einem Betthaupt 33 versehen, das einen Hohlraum 34 aufweist. Dieser Hohlraum 34 ist nach vorne durch einen gepolsterten Deckel (nicht gezeichnet) verschließbar.

Auf der Matratze 32 liegt ein Überzug 26, der eine weiche Schicht 36 und ein Laken 37 aufweist. Das Laken 37 ist mit der weichen Schicht 36 mittels eines Klettverschlusses 38 verbunden.

Die weiche Schicht 36 besteht aus einem Material, das derart elastisch ist, dass es im Stande ist, eine aus einer weichen Schicht 36 und einem Laken 37 bestehende Rolle selbsttätig aufzurollen. In Fig. 1 ist eine solche Rolle (Überzug 26) gerade beim Aufrollen dargestellt, was durch den eingetragenen Pfeil veranschaulicht wird.

Unterhalb der weichen Schicht 36 ist ein Spanntuch 39 angeordnet, das mit eingerollt wird. Dieses Spanntuch 39 besteht aus einem in Längsrichtung im wesentlichen unelastischem Gewebe, z. B. einem Drell. Die Anordnung eines solchen unelastischem Spanntuches 39 bewirkt, dass die weiche Schicht 36 beim Einrollen und nachher gehindert wird, zufolge ihrer Elastizität ihren Umfang zu vergrößern.

Erleichtert wird das Auf- und Abrollen des Überzuges 26 durch eine Stange 40, die mit dem einzurollenden Ende des Überzuges 26 verbunden ist. Diese Stange 40 ist, wie aus Fig. 2 ersichtlich ist, mittels eines Stoffstreifens 41 mit dem Überzug 26 verbunden.

Beim Ausführungsbcispiel nach Fig. 3 wird das unter der weichen Schicht 36 liegende Spanntuch 39' durch das um die weiche Schicht 36 herumgeschlagene Laken 37' gebildet.

In Fig. 1 ist auch angedeutet, dass in den Überzug 26 eine auf dem Laken 37 liegende Decke 42 bzw. ein Bettzeug eingerollt werden kann. Die Decke 42 ist dabei nur etwa halb dargestellt.

Die gesamte spätere Rolle 26 (Schicht 36, Laken 37 und Decke bzw. Bettzug 42) besteht aus sehr weichen Materialien. Durch Drücken auf die Rolle beim Einrollen sowie durch die steife Stange und die unelastische Außenseite wird das Material auf weniger als ein Drittel seines ursprünglichen Volumens eingedrückt.

Wenn der Sitz oder das Bett und mindestens der sichtbare Teil der Rolle 26 mit Möbelstoff bezogen ist, kann die Rolle als Rückenlehne verwendet werden.

Im eingerollten Zustand kann der Überzug (Rolle) 26 im Hohlraum 34 eines Betthauptes untergebracht werden.

Bei verschiedenen Möbeln kann eine Platte vorgesehen sein, gegen die die Rolle 26 gerollt wird. Durch ein beispielsweise angeordnetes Klettband kann dann die Rolle 26 an der Platte eingerollt gehalten bleiben.

Der Platz für die Rolle 26 hinter einer Rückenlehne hat im Normalfall keine runde Form. Der Hohlraum in der Rückenlehne ist meistens höher als die Rolle und erweitert sich konisch nach unten. Trotz der zufolge des unelastischen Spanntuches und die steife Stange erreichten Zusammendrückung ist die Rolle jedoch noch genügend weich, um sich in den vorhandenen Hohlraum einzupassen.

## Patentansprüche

1. Überzug für die Liegefläche eines Liegemöbels mit einem Laken und einer darunter befindlichen weichen Schicht (36), **dadurch gekennzeichnet, dass** die weiche Schicht (36) eine einem Zusammenrollen entgegenwirkende Elastizität aufweist, so dass die Schicht (36) nach dem Zusammenrollen mit dem Laken (37) sich selbsttätig über die Liegefläche aufrollt.

2. Überzug nach Anspruch 1, **dadurch gekennzeichnet, dass** an der dem Laken (37) gegenüber liegenden Seite ein Spanntuch (39) aus einem in Längsrichtung im wesentlichen unelastischem Gewebe angeordnet ist.

3. Überzug nach Anspruch 1 oder 2, **dadurch gekennzeichnet, dass** das auszurollende Ende mit einer Stange (40) verbunden ist.

4. Überzug nach Anspruch 1, **dadurch gekennzeichnet, dass** eine Decke (42) auf dem Laken (37) liegend mit eingerollt wird.

5. Überzug nach einem der Ansprüche 1 bis 4, **dadurch gekennzeichnet, dass** die Liegefläche der weichen Schicht (36) und die Unterseite der weichen Schicht (36) aus Möbelstoff besteht.

6. Sitzmöbel mit einer Rückenlehne, das in ein Liegemöbel umwandelbar ist, **dadurch gekennzeichnet, dass** hinter der Rückenlehne ein zusammengerollter Überzug (26) nach einem der Ansprüche 1 bis 5 angeordnet ist.

7. Sitzmöbel nach Anspruch 6, **dadurch gekennzeichnet, dass** eine aufrechte Stütze bzw. Platte hinter dem zusammengerollten Überzug (26) angeordnet ist und zwischen der Stütze bzw. Platte und dem zusammengerollten Überzug (26) ein Klettband vorgesehen ist.

## Claims

1. A cover for the lying surface of a piece of furniture, with a sheet and a soft layer (36) situated therebeneath, **characterized in that** the soft layer (36) has an elasticity which is opposed to rolling up, so that the layer (36), after rolling up with the sheet (37), automatically unrolls over the lying surface.

2. The cover according to Claim 1, **characterized in that** a fitted sheet (39) made of a fabric with is substantially non-elastic in the longitudinal direction is arranged on the side lying opposite the sheet (37).

3. The cover according to Claim 1 or 2, **characterized in that** the end which is to be rolled out is connected with a rod (40).

4. The cover according to Claim 1, **characterized in that** a blanket (42) lying on the sheet (37) is also rolled in.

5. The cover according to any of Claims 1 to 4, **characterized in that** the lying surface of the soft layer (36) and the underside of the soft layer (36) consists of furnishing fabric.

6. A piece of seating furniture with a backrest, which is able to be converted into a piece of furniture for lying, **characterized in that** a rolled-up cover (26) according to any of Claims 1 to 5 is arranged behind the backrest.

7. The piece of seating furniture according to Claim 6, **characterized in that** an upright support or panel is arranged behind the rolled-up cover (26) and a Velcro-type strip is provided between the support or panel and the rolled-up cover (26).

## Revendications

1. Housse pour le couchage d'un meuble de couchage, avec un drap et une couche souple (36) sous-jacente, **caractérisée en ce que** la couche souple (36) fait preuve d'une élasticité s'opposant à un enroulement, de sorte qu'après l'enroulement, la couche (36) avec le drap (37) se déroule automatique sur la surface de couchage.

2. Housse selon la revendication 1, **caractérisée en ce que** sur le côté opposé au drap (37), est disposée une toile à tendre (39), en un tissu sensiblement inélastique.

3. Housse selon la revendication 1 ou 2, **caractérisée en ce que** l'extrémité à dérouler est reliée à une barre (40).

4. Housse selon la revendication 1, **caractérisée en ce qu'**une couverture (42) reposant sur le drap (37) est enroulée en même temps.

5. Housse selon l'une quelconque des revendications précédentes, **caractérisé en ce que** la surface de couchage de la couche souple (36) et la face inférieure de la couche souple (36) consistent dans du tissu d'ameublement.

6. Meuble siège avec un dossier, convertible en un meuble de couchage, **caractérisé en ce que** derrière le dossier est disposé une housse (26) selon l'une quelconque des revendications 1 à 5.

7. Meuble siège selon la revendication 6, **caractérisé en ce qu'**un support ou panneau droit est disposé selon la housse (26) enroulée et **en ce qu'**entre le support ou panneau et la housse (26) enroulée est prévu un ruban auto-agrippant.
